# EUROPÄISCHE PATENTANMELDUNG

(11) **EP 0 374 540 A2**
(43) Veröffentlichungstag der Anmeldung: **27.06.1990**
(21) Anmeldenummer: 89121977.6
(22) Anmeldetag: 29.11.1989
(51) Int. Cl.: D01G 7/04, D01G 7/06

(54) **Vorrichtung zum Öffnen von Textilfaserballen**

(30) Priorität: 23.12.1988 DE 3843656
(71) Anmelder: MASCHINENFABRIK RIETER AG, CH-8406 Winterthur (CH)
(72) Erfinder: Aebli, Jost, CH-8408 Winterthur (CH); Hanselmann, Daniel, CH-8406 Winterthur (CH); Schlepfer, Walter, CH-8406 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(57) **Zusammenfassung**

Eine Vorrichtung zum Öffnen von Textilfaserballen weist mit mindestens eine Öffnungswalze (11, 12) auf, welche drehbar innerhalb eines einen abgesaugten Förderschacht (29) bildenden Gehäuses (10) gelagert ist, das an seiner den Faserballen (15) zugewandten Seite offen ist. Die Drehrichtung der Walze ist entsprechend der jeweiligen Richtung der relativen Fahrbewegung des Gehäuses gegenüber den Faserballen umschaltbar. Ein im Gehäuse angeordnetes Umlenkorgan (32) für die Faserflocken, welches sich in Längsrichtung der Walze erstreckt, lenkt die auf der einen Seite der Walze zugeführten Faserflocken in den Förderschacht hinein, verhindert das Entstehen von Falschluftströmungen (37) und ist so angebracht, daß es ausweichen kann, um durch Fremdgegenstände verursachte Schläge aufzunehmen. Die Vorrichtung zeichnet sich so aus, daß das Umlenkorgan als Schwenkklappe (32) ausgebildet ist, die im Bereich ihrer der Walze zugewandten Längskante (34) an ihren Stirnseiten über jeweilige Schwenkachsen (41) an jeweiligen Lenkern (42) zur Ausführung von Schwenkbewegungen um eine sich parallel zur Längskante erstreckende Drehachse (39) schwenkbar befestigt ist, daß die beiden Lenker (42) an ihren den Schwenkachsen abgewandten Enden am Gehäuse schwenkbar gelagert sind, und daß eine an mindestens einer der Schwenkachsen angreifende Einrichtung (46) zum Umlenken der Schwenkklappe (32) entsprechende Drehrichtung vorgesehen ist.

## Beschreibung

Die vorliegende Erfindung betrifft eine Vorrichtung zum Öffnen von Textilfaserballen mit mindestens einer Öffnungswalze, welche drehbar innerhalb eines einen abgesaugten Förderschacht bildenden Gehäuses gelagert ist, das an seiner den Faserballen zugewandten Seite offen ist, wobei die Drehrichtung der Walze entsprechend der jeweiligen Richtung der relativen Fahrbewegung des Gehäuses gegenüber den Faserballen umschaltbar ist, und mit einem im Gehäuse angeordneten Umlenkorgan für die Faserflocken, welches sich in Längsrichtung der Walze erstreckt, die auf der einen Seite der Walze zugeführten Faserflocken in den Förderschacht hineinlenkt und von der anderen Seite der Walze kommende Falschluft zumindest weitgehend verhindert, wobei das Umlenkorgan auf es während des Ballenöffnens einwirkenden, beispielsweise durch Fremdgegenstände verursachten Schlägen ausweichen kann.

Eine solche Vorrichtung ist beispielsweise aus der europäischen Patentanmeldung Veröffentlichungsnummer 130 369 bekannt.

Die Gegenstände, die solche Schläge verursachen, sind häufig Seile oder andere Fremdgegenstände, die im Ballen vorhanden sind. Auch können solche Schläge durch große Mengen herausgerissener Faserflocken entstehen. Die Empfindlichkeit der Vorrichtung gegenüber Schlägen und vor allem die Fähigkeit des Umlenkorganes, schnell auszuweichen, um Beschädigung dieses Organes zu vermeiden, ist durch die Trägheit des Umlenkorganes und der mit diesem beweglichen Teile begrenzt. Um eine leichte Bauweise des Umlenkorganes sicherzustellen muß auch bei der bekannten Anordnung die Schwenkachse des Umlenkorgans so angeordnet werden, daß die auf das Schwenkorgan wirkende Druckdifferenz zu keiner Verformung oder übermäßigen Belastung des Umlenkorganes oder der Positionierungseinrichtung hierfür verursacht. Diese Erfordernisse sind zwar bei der bekannten Anordnung erfüllt, hiermit sind aber einige Beschränkungen hinsichtlich der Lage der Drehachse des Umlenkorganes sowie seiner Ausbildung gegeben. In weiteren Ausführungsformen der bekannten Vorrichtung wird das Umlenkorgan nur für das Umlenken der Fasern herangezogen, und eine getrennte, schwenkbar angebrachte Klappe begrenzt den Förderweg und nimmt eventuelle Schläge von Fremdgegenständen auf. Diese zusätzliche getrennte Klappe stellt jedoch eine Verkomplizierung der Vorrichtung dar. Zwar ist diese Verkomplizierung bei einer Anordnung mit nur einer Walze annehmbar, bei einer Anordnung mit zwei nebeneinander angeordneten Walzen wurde man am liebsten ohne diese getrennte Klappe auskommen.

Die Aufgabe der vorliegenden Erfindung ist es, eine Vorrichtung der eingangs genannten Art so auszubilden, daß unter Beibehaltung der Anordnung, bei der das Umlenkorgan sowohl die Umlenkfunktion erfüllt als auch im Falle von Schlägen ausweichen kann, die Trägheit des Umlenkorgans und der damit beweglichen Teile reduziert werden kann, ohne eine komplizierte Anordnung in Kauf nehmen zu müssen, und eine Vorrichtung dieser Art vorzusehen, die sich bestens für den Einbau in Ballenabtragmaschinen mit zwei nebeneinander angeordneten Öffnungswalzen eignet.

Gelöst wird diese Aufgabe erfindungsgemäß dadurch, daß das Umlenkorgan als Schwenkklappe ausgebildet ist, die im Bereich ihrer der Walze zugewandten Längskante an ihren Stirnseiten über jeweilige Schwenkachsen an jeweiligen Lenkern zur Ausführung von Schwenkbewegungen um eine sich parallel zur Längskante erstreckende Drehachse schwenkbar befestigt ist, daß die beiden Lenker an ihren den Schwenkachsen abgewandten Enden am Gehäuse schwenkbar gelagert sind, und daß eine an mindestens einer der Schwenkachsen angreifende Einrichtung zum Umlenken der Schwenkklappe entsprechend der Drehrichtung vorgesehen ist.

Hierdurch wird eine sehr kompakte Umlenkeinrichtung geschaffen, wobei durch die unterschiedliche Lage der Schwenkachse der Schwenkklappe für die Umlenkbewegung und der Schwenkachse des Lenkers für die Ausweichbewegung eine ausgezeichnete Anpassung an die technischen Gegebenheiten erreichbar ist. Dadurch, daß die Ausweichbewegung der Schwenkklappe und Lenkeranordnung beim Auftreten von Schlägen um eine Drehachse stattfindet, die sich im Bereich einer Längskante der Schwenkklappe befindet, ist die Trägheit dieser Anordnung gegenüber der der bekannten Anordnung, bei der ein teilzylindrisches Umlenkorgan um die Zylinderachse schwenkbar ist, wesentlich herabgesetzt.

Bei einer Vorrichtung zum Öffnen von Textilfaserballen, bei der die Walze an Schildern an den Stirnseiten des Gehäuses drehbar gelagert sind, zeichnet sich die erfindungsgemäße Vorrichtung vorzugsweise dadurch aus, daß die Schwenkklappe sich zwischen den Schildern befindet, die Lenker jedoch außerhalb der Schilder angeordnet sind.

Bei dieser Anordnung ist vorgesehen, daß die Schwenkachsen sich durch die jeweiligen Schilder erstrecken und daß die Schilder bogenförmige Schlitze für die Schwenkachsen aufweisen, wobei die bogenförmigen Schlitze kreisförmig ausgebildet sind und ein Krümmungszentrum aufweisen, das mit der Schwenkachse der Lenker zusammenfällt. Hierdurch können die Lenker sowie die Einrichtung zum Umlenken der Schwenkklappe auf den Außenseiten der Schilder angeordnet werden, so daß sie leicht zugänglich und, da sie außerhalb des Faserförderbereiches liegen, keinen besonderen Verschmutzungsgefahren ausgesetzt sind. Zwischen den Schildern befindet sich lediglich die Schwenkklappe selbst.

Eine besonders bevorzugte Ausführung zeichnet sich dadurch aus, daß die Einrichtung zum Umlenken der Schwenkklappe eine ein- und ausfahrbare Einheit aufweist, die an ihrem einen Ende drehfest an einem an der zugeordneten Schwenkachse drehbar angebrachten Hebel und im Abstand davon ebenfalls drehbar am Lenker angebracht ist.

Bei dieser Anordnung wird vorzugsweise vorgesehen, daß die ein- und ausfahrbare Einheit an ihrem dem Hebel abgewandten Ende schwenkbar an einem weiteren Hebel angebracht ist, der am zugeordneten Lenker im Bereich dessen Schwenkachse am Gehäuse angebracht ist. Hierdurch läßt sich die Antriebseinrichtung für die Umlenkung der Schwenkklappe, die vorzugsweise als ein- und ausfahrbarer Kolben/Zylinderantrieb oder als ein ein- und ausfahrbarer Spindelantrieb ausgebildet sein kann, so anbringen, daß er die Ausweichbewegungen des Lenkers und der Schwenkklappe mitmacht, ohne daß eine getrennte federnde Befestigung des Motors erforderlich ist, so wie dies beim eingangs genannten Stand der Technik vorgesehen ist, was aber selbstverständlich auch möglich wäre.

Dies hat aber auch den Vorteil, daß die während der Umlenkbewegung gewählte Winkelstellung zwischen der Schwenkklappe und dem Lenker auch während der Ausweichbewegungen beibehalten wird. Somit können die von der Schwenkklappe und dem Lenker durchgeführten Ausweichbewegungen innerhalb von engen Grenzen vorgegeben werden, was die Konstruktion und die Berechnung der Trägheit wesentlich erleichtert. Weiterhin sind die im Falle von Schlägen auftretenden Spannungen in der zum Umlenken der Klappe vorgesehenen ein- und ausfahrbaren Einheit begrenzt, so daß diese Einheit selbst nicht überdimensioniert werden muß, um diese Spannungen aufzunehmen, und die Trägheit der Anordnung durch eine überdimensionierte Antriebseinheit nicht unnötig erhöht wird.

Die Lage der Lenker ist erfindungsgemäß während des gesamten normalen Betriebes der Vorrichtung konstant, sie ändert sich nur während Ausweichbewegungen infolge von Schlägen. Diese konstante Lage der Lenker ist erfindungsgemäß auf einfache Art und Weise zu realisieren, wenn man eine Federung vorsieht, die an einem oder beiden Lenkern angreift und diese in die vorgegebene Lage vorspannt. Die Federung dient auch zur federnden Aufnahme der Kräfte, die durch Schläge entstehen und bei kleinen Schlägen, die nicht zu einer Unterbrechung des Betriebes führen müssen, führt sie die Lenker und die Schwenkklappen in die erwünschte Ausgangslage zurück.

Nach einer besonders bevorzugten Ausführungsform ist die Federung so ausgebildet, daß das schwenkbar gelagerte Ende des vorgespannten Lenkers eine Öffnung aufweist, welche von einem dessen Drehachse bestimmenden Zapfen durchsetzt wird, und daß elastomere Federelemente in dieser Öffnung zwischen dem Lenker und dem Zapfen angeordnet sind.

Durch das Einbauen der Federung im Bereich der Drehachse des Lenkers wird auch auf diese Weise die Trägheit der gesamten Anordnung kleingehalten. Obwohl die oben erwähnte Federung mittels elastomeren Federn bevorzugt ist, könnte diese Federung auch auf andere Weise realisiert werden, beispielsweise konnten die die Schwenkachse des Lenkers bestimmenden Zapfen als Torsionsfedern, beispielsweise Torsionsstäbe ausgebildet werden.

Die Anordnung der Einrichtung zum Umlenken der Schwenkklappe zwischen dem Lenker und einem an der Schwenkachse der Schwenkklappe angebrachten Hebel ist nicht unbedingt erforderlich, beispielsweise kann man die Anordnung so treffen, daß Schaltnocken am Lenker oder an mit diesem beweglichen Teilen angebracht sind, welche bei einer durch einen Schlag verursachten Auslenkung des Lenkers mit einem Gegenelement zusammenarbeiten und einen Schaltvorgang auslösen, beispielsweise zur Erzeugung eines Warnsignals und/oder zum Stillset zen des Betriebes.

Da bei größeren Schlägen, die durch Fremdgegenstände verursacht sind, diese Gegenstände aus der Antriebsmaschine entfernt werden sollen, ist es wünschenswert, den Betrieb der Maschine abzubrechen oder mindestens ein Warnsignal zu geben, wenn solche große Schläge auftreten. Dies kann erfindungsgemäß dadurch erfolgen, daß die Schaltnocken am Kopf des Lenkers vorgesehen sind.

Wie eingangs erwähnt, eignet sich die erfindungsgemäße Einrichtung besonders gut für Ballenabtragmaschinen mit zwei nebeneinander angeordneten Öffnungswalzen. Eine solche Maschine ist vorzugsweise so ausgebildet, daß sie zwei nebeneinander angeordnete Öffnungswalzen aufweist, die in einem gemeinsamen Gehäuse angeordnet sind, daß eine Trennwand zwischen den beiden Walzen angeordnet ist, die sich nach oben erstreckt und mit dem Gehäuse mindestens ein Teil des Förderschachtes begrenzt, daß eine Schwenkklappe für jede Walze vorgesehen ist, und daß die beiden Schwenkklappen im gleichen Drehsinn entsprechend der jeweiligen Drehrichtung der Walzen umlenkbar sind.

Bei einer derartigen Ballenabtragmaschine zeichnet sich die erfindungsgemäße Anordnung dadurch aus, daß in der einen Umlenkstellung die der zugeordneten Walze abgewandte Längskante der einen Schwenkklappe an der Trennwand anliegt und die entsprechende Kante der anderen Schwenkklappe an der durch das Gehäuse gebildeten Wandung des Förderschachtes anliegt, und daß in der anderen Umlenkstellung die der zugeordneten Walze abgewandte Längskante der erstem Schwenkklappe an der durch das Gehäuse gebildeten Wandung des Förderschachtes anliegt, während die entsprechende Kante der anderen Schwenkklappe nunmehr an der Trennwand anliegt.

Die Erfindung wird nachfolgend näher erläutert anhand von Ausführungsbeispielen unter Bezugnahme auf die Zeichnung; in dieser zeigt:
Fig. 1 einen schematischen Querschnitt durch den Abtragarm einer Ballenabtragmaschine mit zwei Öffnungswalzen,
Fig. 2 eine schematische Darstellung der rechten Öffnungswalze der Fig. 1 mit der Schwenkklappe in der Lage A, jedoch mit zusätzlichen Einzelheiten der Anordnung,
Fig. 2A ein Detail aus der Fig. 2,
Fig. 3 die gleiche Anordnung wie Fig. 2, jedoch mit der Schwenkklappe in der Lage B gemäß Fig. 1,
Fig. 4 eine Darstellung, die der Fig. 2 weitgehend entspricht, jedoch mit einer etwas abgewandelte Ausführungsform,
Fig. 5 die gleiche Anordnung wie Fig. 4, jedoch mit der Schwenkklappe in der Lage B gemäß Fig. 1 und
Fig. 6 eine perspektivische Darstellung einer weiteren möglichen Ausführungsform.
Fig. 7 eine schematische Ansicht einer alternativen Aufhängung für die Lenker der Ausführung nach Fig. 2.

Die Fig. 1 zeigt zunächst einen Querschnitt durch den Abtragarm 10 einer Ballenabtragsmaschine mit zwei Öffnerwalzen 11 und 12, die parallel nebeneinander in einem durch den Arm 10 gebildeten Gehäuse 13 angeordnet sind. An seinen beiden Stirnseiten hat das Gehäuse sogenannte Schilder, von denen nur der hintere 14 in Fig. 1 ersichtlich ist. Die Öffnerwalzen 11 und 12, die zahnartige Organe tragen (nicht gezeigt), um die Faserflocken aus den darunter liegenden Ballen 15 herauszulösen, sind in den Schildern 14 drehbar gelagert. Die Drehachsen der Walzen 11, 12 sind mit 16 bzw. 17 gekennzeichnet. Die Kreise 18 und 19 zeigen die kreisförmige Bewegungsbahn der Spitzen der nicht gezeigten Zähne an, wenn die Öffnerwalzen 11 und 12 sich in der Drehrichtung 21 bewegen, was eine Abtragbewegung des Armes entlang einer Ballenreihe in Pfeilrichtung 22 ergibt. Das Gehäuse 13 ist an seiner unteren der Ballenreihe zugeordneten Seite offen, so daß die Zähne der Öffnerwalzen 11 und 12 sich durch Spalte zwischen den üblichen Roststäben 23 im unteren Teil dieser kreisförmigen Bewegung in Pfeilrichtung 21 durcherstrecken können. Die Roststäbe 23 bzw. die hierdurch gebildeten Roste können gemäß der deutschen Patentanmeldung P 38 20 427.4 oder der deutschen Patentanmeldung P 38 27 517.1 oder anders ausgebildet werden. Wie üblich führen die Zähne der Öffnerwalzen eine Taumelbewegung während der Drehbewegung um die jeweiligen Drehachsen 16 und 17 durch.

Zwischen den beiden Öffnerwalzen 11 und 12 befindet sich eine senkrecht stehende Trennwand 26, welche im oberen Bereich mit zwei Wandteilen 27, 28 des Gehäuses 13 zwei Förderschächte 29 bildet. Diese beiden Förderschächte münden in einen entlang des Abtragarmes 10 verlaufenden Förderkanal 31, der an eine Saugquelle angeschlossen ist.

Oberhalb der Öffnerwalze 11 befindet sich eine Schwenkklappe 32 und eine entsprechende Schwenkklappe 32 ist auch oberhalb der Öffnungswalze 12 zu finden.

In der mit durchgehenden Linien gezeigten Lage A befindet sich die obere Längskante 33 in der linken Schwenkklappe 32 in Berührung mit der Trennwand 26. Die untere Längskante 34 der linken Schwenkklappe 32 befindet sich oberhalb der Öffnungswalze 11. Auf diese Weise bildet die Schwenkklappe 32 zusammen mit dem gegenüberliegenden Wandteil des Gehäuses eine Förderpassage, durch welche die von der Öffnungswalze 11 herausgelösten Flocken, die sich zunächst in der Pfeilrichtung 35 bewegen, in die Pfeilrichtung 36 umgelenkt und in den Förderschacht 31 gespeist werden. Zur gleichen Zeit blockiert die Schwenkklappe 32 eine Falschluftströmung in Pfeilrichtung 37 durch den Spalt zwischen der rechten Seite der Öffnungswalze 11 und der Trennwand 26. Dieser Falschluftstrom würde sonst entstehen durch den Sog im Förderschacht 29, welcher aufgrund des Anschlusses des Förderkanals 31 an die Saugquelle entsteht. Dadurch daß diese Falschluftströmung blockiert wird, stellt man sicher, daß die Saugwirkung sich auf die zunächst in Richtung des Pfeiles 35 bewegende Flocken entfaltet und zum Transport dieser Flocken in den Schacht 29 und anschließend in den Förderkanal 31 dient.

Die rechte Schwenkklappe 32 in Fig. 1 berührt mit ihrer oberen Längskante 33 die Wandung 27 des Gehäuses 13 und blockiert ebenfalls eine Falschluftströmung in Pfeilrichtung 37 zwischen der rechten Seite der Öffnungswalze und der Wandung 27. Stattdessen sorgt die Schwenkklappe 32 für die Bewegung der Flocken zwischen ihr und der Trennwand 26 in den Förderschacht 29 hinein.

Mit gestrichelten Linien ist gezeigt, daß sowohl die linke Schwenkklappe 32 als auch die rechte Schwenkklappe 32 in der Pfeilrichtung 38 geschwenkt werden können, und zwar um jeweilige Schwenkachsen 39, die sich im Bereich der anderen Längs kante 34 der jeweiligen Schwenkklappen befinden. Diese Schwenkbewegung wird soweit geführt, bis die obere Längskante 33 der Schwenkklappe auf der linken Seite der Trennwand 26 an der Wandung 28 des Gehäuses anliegt und bis die entsprechende obere Längskante 33 der rechten Schwenkklappe an die Trennwand 26 zum Anliegen kommt, was in beiden Fällen mit dem Buchstaben B gekennzeichnet ist.

Die Fig. 2 zeigt nun weitere Einzelheiten der Aufhängung der Schwenkklappe 32 und zwar von der rechten Schwenkklappe der Fig. 1 zu dem Zeitpunkt, in dem diese Schwenkklappe sich in der Lage A befindet.

Es ist verständlich, daß die Zeichnung der Fig. 2 genauso eine Zeichnung einer Schwenkklappe in der Lage A bei einer Ballenabtragmaschine darstellen konnte, welche nur eine Öffnungswalze 12 aufweist.

Aus Fig. 2 sieht man, daß eine Schwenkachse in Form eines Achszapfens 41 so an der Schwenkklappe 32 angebracht ist, daß er koaxial zu der Drehachse 39 liegt, d.h. im unteren Bereich der Schwenkklappe parallel zu deren Längskante 34 verläuft. Dieser Achszapfen 41 ist drehbar in dem einen Ende eines senkrecht nach oben stehenden Lenkers 42 angebracht, dessen anderes Ende in einem vergrößerten, etwa quadratischen Kopf 43 endet, der um eine Schwenkachse 44 schwenkbar angeordnet ist. An der Schwenkachse 41 ist ein einarmiges Hebel 45 drehfest befestigt und eine ein- und ausfahrbare Spindeleinheit 46 ist an dem freien Ende des einarmigen Hebels 45 bei 47 angelenkt. Das dem Hebel 45 abgewandte Ende des Spindeleinheit 46 ist bei 48 an einem Schild des Armes 10 der Ballenabtragsmaschine angelenkt.

Wie aus der Fig. 2 ersichtlich, hat das vergrößerte Ende 43 des Lenkers 42 eine kreisförmige Öffnung 49, welche wie in Fig. 2a dargestellt, von einem am Schild des Abtragarmes befestigten Zapfen durchsetzt wird. Wie aus Fig. 2a ersichtlich, sind vier Gummipuffer 50 zwischen dem quadratisch ausgebildeten Zapfen 40 und der Wandung der Öffnung 49 eingesetzt und sorgen dafür, daß der Lenker 42 in die in Fig. 2 dargestellte Lage vorgespannt ist.

Sollte nun ein Fremdgegenstand, wie beispielsweise eine Seillänge, aus dem Faserballen herausgelöst und durch die Bewegung der Öffnungswalze gegen die Unterkante 34 der Schwenkklappe 32 geschlagen werden, so kann diese durch Komprimierung der Gummipuffer in die in Fig. 2 mit gestrichelten Linien dargestellten Lage ausweichen.

Wie ebenfalls aus Fig. 2a ersichtlich, sind zwei Schaltnocken 51, 52 an der oberen Kante des rechteckigen Kopfes 43 des Lenkers 42 vorgesehen. Bei der Ausweichbewegung der Schwenkklappe 32 in die gestrichelte Lage gemäß Fig. 2 bewegt sich die Schaltnocke 51 im Uhrzeigersinnn in die Lage 51′ und betätigt dort einen entsprechenden Schalter (nicht gezeigt), welcher zur Erzeugung eines Warnsignales und/oder zum Stoppen des Betriebes dient.

Der Schaltnocken 51, 52 muß nicht am Kopf des Lenkers 42 vorgesehen werden, stattdessen kann auch ein Initiator bzw. eine Infrarotlichtschranke vorgesehen werden, der bzw. die auf den Hebel 45 gerichtet ist. Dieser Initiator hat somit zwei Funktionen, erstens Endabschaltung beim Aus- bzw. Einfahren der Einrichtung 46 und zweitens Überwachung bei einem Schlag auf der Kante 34, so daß die Schwenkklappe 32 ausweicht. Im letzteren Fall kann der Betrieb unterbrochen bzw. ein Warnsignal ausgelöst werden.

Die Fig. 3 zeigt die gleiche Anordnung wie Fig. 2, nur ist hier die Spindel 53 des Spindelantriebes 46 ausgefahren, um die Schwenkklappe 32 in die mit durchgehenden Linien gezeigte geneigte Lage zu bringen, wo ihre obere Längskante 33 an der Trennwand 26 anliegt, d.h. die Schwenkklappe 32 befindet sich in der Lage B. Man sieht, daß während dieser Bewegung der Lenker 42 seine senkrechte Lage beibehält. In dieser Lage bewegt sich der Abtragarm in Pfeilrichtung 54, während die Öffnungswalze 12 sich in der Gegenuhrzeigerrichtung Pfeil 56 dreht. Wird nunmehr ein Fremdgegenstand gegen die untere Kante 34 der Schwenkklappe 32 geschlagen, so weicht diese in die mit gestrichelten Linien dargestellte Winkellage aus gegen der Vorspannung der Federn der Fig. 2a. Bei dieser Bewegung bewegt sich die Schaltnocke 52 in die mit 52′ dargestellten Lage und betätigt einen Schalter, der wiederum zum Stillsetzen der Maschine und/oder zur Erzeugung eines Warnsignales dient.

Die Fig. 4 zeigt eine Darstellung einer Ausführungsform, die der Ausführungsform gemäß Fig. 2 sehr ähnlich ist, bei der jedoch der Hebel 45 nunmehr eine andere Winkellage hat im Vergleich zu dem entsprechenden Hebel 45 der Fig. 2. Auch wird die Spindelantriebseinheit bei dieser Ausführung nicht am Schild des Abtragarmes angelenkt, sondern am Ende eines weiteren einarmigen Hebels 61, dessen anderes Ende am vergrößerten Kopf 43 des Lenkers 42 befestigt ist. Hierdurch nimmt die Spindeleinheit vollständig an der Ausweichbewegung teil, wie durch die gestrichelte Darstellung der Spindeleinheit 46 gezeigt ist.

Die Fig. 5 zeigt dann die Anordnung gemäß Fig. 4, nachdem die Schwenkklappe in die schräge Lage B umgeschwenkt worden ist, diesmals durch Einfahren der Spindeleinheit im Vergleich zu der in Fig. 4 ausgefahrenen Lage.

Es versteht sich, daß eine solche Spindeleinheit nur an einem Ende der Schwenkklappe oder an beiden Enden der Schwenkklappe vorgesehen werden kann; dies gilt für alle Ausführungsformen. Auch empfiehlt es sich, daß die Schwenkklappe auf der linken Seite der doppelten Anordnung der Fig. 1 zusammen mit dem zugehörigen Spindelantrieb und Lenker genauso auszubilden, wie die Anordnung auf der rechten Seite der in Fig. 1.

Die Fig. 6 zeigt eine perspektivische Darstellung einer abgewandelten Ausführungsform bei der die gleichen Teile die gleichen Bezugszeichen haben wie in den bisherigen Figuren und bei der auch der Lageschild 14 des Gehäuses 13 des Abtragarmes 10 sichtbar ist.

Der Darstellung halber wird nur das eine Ende der Schwenkklappe gezeigt. Man sieht, daß die Schwenkachse 41 der Schwenkklappe auch hier drehbar im einen Ende des Lenkers 42 angeordnet ist. Das durch den Lenker 42 hindurchragende Ende der Schwenkachse 41 trägt aber in diesem Beispiel eine Riemenscheibe 60, die über einen Riemen 62 mit einer Umlenkscheibe 63 drehbar verbunden ist. Die Umlenkscheibe 63 ist auf einem Achsstuhl drehbar auf dem Lenker 42 gelagert. Oberhalb von der Scheibe 63 befindet sich eine weitere Scheibe 64, die im Eingriff mit der Außenseite des Riemens 62 steht bzw. alternativ hierzu über Zahnräder (nicht gezeigt) drehbar mit der Scheibe 63 gekoppelt ist. Die weitere Scheibe 64 wird von einem Motor 65 und einen Pleuel 66 zu einer beschränkten Drehbewegung angetrieben. Diese beschränkte Drehbewegung der Scheibe 64 führt zu einer entsprechenden Bewegung der Umlenkscheibe 63 und über den Riemen 62 zu einer entsprechenden Schwenkbewegung der Scheibe 60 und daher der Schwenkklappe, damit diese von der Lage A in die Lage B umgetrieben werden kann oder umgekehrt. Der Motor 65 kann hier entweder starr auf dem Lagerschild 14 befestigt werden oder, wie im Stand der Technik bekannt, über eine elastische Lagerung. Eine solche elastische Lagerung ist so ausgelegt, daß die Kräfte, die zur Verstellung der Schwenkklappe zwischen den Stellungen A und B erforderlich sind, nicht ausreichen, um eine wesentliche Dehnung oder Komprimierung der elastischen Federung vorbeizuführen, wohl aber eine Ausweichbewegung der Schwenkklappe aufgrund eines Schlages zulassen.

Bei der Ausführung gemäß Fig. 7 ist der Lenker 42 über eine Kugelkupplung 71 am zugeordneten Schild 14 drehbar aufgehängt.

Die Kugelkupplung besteht aus einem Ring 72, welcher am Lagerschild befestigt ist und an seiner dem Lenker 42 zugewandten Stirnfläche Vertiefungen 73, beispielsweise in Form von Bohrungen aufweist, welche Kugeln 74 aufnehmen. Auf der dem Ring 72 abgewandten Seite passen die Kugeln in entsprechenden Vertiefungen 75 in den Kopf des Lenkers. Ein Zapfen 76 ragt durch den Ring 72 sowie den Kopf des Lenkers und trägt eine Druckfeder 79, hier in Form von Tellerfedern, welche den Lenker 42 gegen den Ring 72 drücken. Die Federkraft wird außerdem an einem Widerlager 77 aufgenommen, welche über ein Gewinde 78 am Zapfen 76 einstellbar befestigt ist. Beim Erreichen eines vorbestimmbaren Drehmomentes wird die Feder komprimiert und die Kupplung rutscht durch. Nach dem Entfernen des Gegenstandes, welcher zu dem Schlag führte, der dieses Durchrutschen der Kupplung verursacht hat, kann der Lenker wieder zurück in die Ausganslage gedrückt werden. Der Lenker 42 muß bei allen Beispielen so placiert (aufgehängt) werden, daß die an ihm aufgehängten Schwenkklappen 32 nicht in die Abtragwalze(n) 11, 12 hineingezogen werden können.

## Patentansprüche

1. Vorrichtung zum Öffnen von Textilfaserballen mit mindestens einer Öffnungswalze, welche drehbar innerhalb eines einen abgesaugten Förderschacht (29) bildenden Gehäuses (10) gelagert ist, das an seiner den Faserballen (15) zugewandten Seite offen ist, wobei die Drehrichtung der Walze (11; 12) entsprechend der jeweiligen Richtung (22) der relativen Fahrbewegung des Gehäuses (10) gegenüber den Faserballen (15) umschaltbar ist, und mit einem im Gehäuse angeordneten Umlenkorgan (32) für die Faserflocken, welches sich in Längsrichtung der Walze (11; 12) erstreckt, die auf der einen Seite der Walze (11; 12) zugeführten Faserflocken in den Förderschacht (29) hineinlenkt und von der anderen Seite der Walze kommende Falschluft (37) zumindest weitgehend verhindert, wobei das Umlenkorgan auf es während des Ballenöffnens einwirkenden, beispiels weise durch Fremdgegenstände verursachten Schlägen ausweichen kann, dadurch gekennzeichnet, daß das Umlenkorgan als Schwenkklappe (32) ausgebildet ist, die im Bereich ihrer der Walze zugewandten Längskante (34) an ihren Stirnseiten über jeweilige Schwenkachsen (41) an jeweiligen Lenkern (42) zur Ausführung von Schwenkbewegungen um eine sich parallel zur Längskante erstreckende Drehachse (39) schwenkbar befestigt ist, daß die beiden Lenker (42) an ihren den Schwenkachsen abgewandten Enden am Gehäuse (10) schwenkbar gelagert sind, und daß eine an mindestens einer der Schwenkachsen angreifende Einrichtung (46) zum Umlenken der Schwenkklappe (32) entsprechend der Drehrichtung vorgesehen ist.

2. Vorrichtung nach Anspruch 1, bei der die Walze (11;12) an Schildern (14) an den Stirnseiten des Gehäuses (10) drehbar gelagert ist, dadurch gekennzeichnet, daß die Schwenkklappe (32) sich zwischen den Schildern (14) befindet, die Lenker (42) jedoch außerhalb der Schilder angeordnet sind.

3. Vorrichtung nach Anspruch 2, dadurch gekennzeichnet, daß die Schwenkachsen (41) sich durch die jeweiligen Schilder (14) erstrecken und daß die Schilder bogenförmige Schlitze für die Schwenkachsen aufweisen, wobei die bogenförmigen Schlitze kreisförmig ausgebildet sind und ein Krümmungszentrum aufweisen, das mit der Schwenkachse der Lenker (42) zusammenfällt.

4. Vorrichtung nach einem der vorhergehenden Ansprüche, dadurch gekennzeichnet, daß die Einrichtung (46) zum Umlenken der Schwenkklappe (32) eine ein- und ausfahrbare Einheit aufweist, die an ihrem einen Ende drehbar an einem an der zugeordneten Schwenkachse drehfest angebrachten Hebel (45) und im Abstand davon ebenfalls drehbar am Lenker (42) angebracht ist.

5. Vorrichtung nach Anspruch 4, dadurch gekennzeichnet, daß die ein- und ausfahrbare Einheit (46) an ihrem dem Hebel (45) abgewandten Ende schwenkbar an einem weiteren Hebel (61) angebracht ist, der am zugeordneten Lenker (42) im Bereich dessen Schwenkachse am Gehäuse angebracht ist.

6. Vorrichtung nach einem der vorhergehenden Ansprüche, dadurch gekennzeichnet, daß eine Rückstellfederung (50) vorgesehen ist, welche an mindestens einem der Lenker (42) angreift und diesen in eine vorgegebene Lage vorspannt.

7. Vorrichtung nach Anspruch 6, dadurch gekennzeichnet, daß das schwenkbar gelagerte Ende des vorgespannten Lenkers eine Öffnung (49) aufweist, welche von eine, dessen Schwenkachse bestimmenden Zapfen (40) durchsetzt wird und daß elastomere Federelemente (50) in dieser Öffnung (49) zwischen dem Lenker (42) und dem Zapfen (40) angeordnet sind.

8. Vorrichtung nach einem der Ansprüche 1 bis 3, dadurch gekennzeichnet, daß die Einrichtung zum Umlenken der Schwenkklappe aus einem Riemenantrieb (61, 62, 63) besteht, mit einem Riemen (62), der sich zwischen einer an einer der Schwenkachsen (41) angebrachten Antriebsscheibe (61) und einer am Lenker (42) im Bereich dessen Schwenkachse angebrachten Umlenkscheibe (63) erstreckt, und daß die Umlenkscheibe (63) durch einen am Gehäuse (10) federnd angebrachten Antrieb (65) zu einer Drehbewegung antreibbar ist.

9. Vorrichtung nach einem der vorhergehenden Ansprüche, dadurch gekennzeichnet, daß Schaltnocken (51; 52) am Lenker (42) oder an mit diesem beweglichen Teilen angebracht sind, welche bei einer durch einen Schlag verursachten Auslenkung des Lenkers (42) mit einem Gegenelement zusammenarbeiten und einen Schaltvorgang auslösen, beispielsweise zur Erzeugung eines Warnsignals und/oder zum Stillsetzen des Betriebes.

10. Vorrichtung nach Anspruch 9, dadurch gekennzeichnet, daß die Schaltnocken (51; 52) am Kopf des Lenkers (42) vorgesehen sind.

11. Vorrichtung nach einem der vorhergehenden Ansprüche, dadurch gekennzeichnet, daß sie zwei nebeneinander angeordnete Öffnungswalzen (11; 12) aufweist, die in einem gemeinsamen Gehäuse (10) angeordnet sind, daß eine Trennwand (26) zwischen den beiden Walzen angeordnet ist, die sich nach oben erstreckt und mit dem Gehäuse mindestens ein Teil des Förderschachtes (29) begrenzt, daß eine Schwenkklappe (32) für jede Walze (11; 12) vorgesehen ist, und daß die beiden Schwenkklappen (32) im gleichen Drehsinn entsprechend der jeweiligen Drehrichtung der Walzen (11; 12) umlenkbar sind.

12. Vorrichtung nach Anspruch 9, dadurch gekennzeichnet, daß in der einen Umlenkstellung die der zugeordneten Walze (11) abgewandte Längskante (33) der einen Schwenkklappe (32) an der Trennwand (26) anliegt und die entsprechende Kante (33) der anderen Schwenkklappe (32) an der durch das Gehäuse gebildeten Wandung (27) des Förderschachtes (29) anliegt, und daß in der anderen Umlenkstellung die der zugeordneten Walze (11) abgewandte Längskante (33) der ersten Schwenkklappe (32) an der durch das Gehäuse gebildeten Wandung (28) des Förderschachtes (29) anliegt, während die entsprechende Kante (33) der anderen Schwenkklappe (32) nunmehr an der Trennwand (26) anliegt.

13. Vorrichtung nach einem der vorhergehenden Ansprüche, dadurch gekennzeichnet, daß die Lenker (42) über jeweilige Rutschkupplungen (71) an den Schildern (14) befestigt sind.
